# EUROPÄISCHE PATENTSCHRIFT

(11) **EP 0 524 408 B1**
(45) Veröffentlichungstag und Bekanntmachung des Hinweises auf die Patenterteilung: **17.08.1994**
(21) Anmeldenummer: 92109421.5
(22) Anmeldetag: 04.06.1992
(51) Int. Cl.: B65D 47/06

(54) **Verschluss für Behälteröffnungen**
Closure for container opening
Fermeture pour orifice de récipient

(30) Priorität: 22.07.1991 DE 4124245
(43) Veröffentlichungstag der Anmeldung: 27.01.1993
(73) Patentinhaber: Heinrich Stolz GmbH & Co KG, D-57290 Neunkirchen (DE)
(72) Erfinder: Stolz, Bernd, W-5908 Neunkirchen (DE)
(74) Vertreter: Jeck, Anton, Dipl.-Ing.

(56) Entgegenhaltungen:
- EP-A- 0 269 499
- EP-A- 0 306 670

## Beschreibung

Die Erfindung betrifft einen Verschluß fur Behälteröffnungen mit einem Verschlußteil aus Basisteil und Ausgießtülle, die mittels eines flexiblen Balges einstuckig mit dem Basisteil verbunden und die beim Ausgießen mittels des Balges aus einer Ausgangsstellung mit eingeschobener Ausgießtülle in eine Ausgießstellung mit ausgezogener Ausgießtülle gebracht ist, bei dem im geschlossenen Zustand des Behälters auf die Ausgießtülle eine Bugelplatte mit Schraubansatz und angeformten Bugeln aufgeschraubt ist, wobei die Bügel mittels Sollbruchstellen in der Ebene der Bugelplatte gehalten sind.

Ein Verschluß dieser Art ist durch die EP-A 0 306 670 bekannt. Die Bugel können bei diesem bekannten Verschluß nach dem Trennen der Sollbruchstellen aus der Ebene der Bugelplatte hochgebogen werden. Sie dienen dann zum Lösen der nach Art einer Schraubkappe ausgebildeten Bugelplatte von der Ausgießtülle. Die Ausgießtülle ist mit einer Siegelplatte verschlossen, die ein angeformtes Ausziehelement aufweist. Mit diesem Ausziehelement kann die Ausgießtülle des Verschlusses aus der Ausgangsstellung des gesicherten Verschlusses in die Ausgießstellung gezogen werden. Der Balg zwischen dem Basisteil und der Ausgießtülle des Verschlußteils ist so flexibel, daß er die Einstellung dieser beiden Stellungen des Verschlußteils zuläßt. Nach dem Entfernen der Siegelplatte aus der Ausgießtülle kann aus dem Behälter entnommen, d.h. ausgegossen werden.

Damit bei diesem bekannten Verschluß die Bugel gefaßt und hochgebogen werden können, ragt die Ausgießtülle in der Ausgangsstellung aus dem Basisteil des Verschlußteils heraus. Die Bugel sind an der Bugelplatte zum Basisteil des Verschlußteils hin freigelegt, so daß sie beidseitig gefaßt werden können. Dies ist erforderlich, um die Bügel leicht hochbiegen zu können. Dadurch wird die Bauhöhe des Verschlusses uber dem mit dem Behälter verbundenen Basisteil des Verschlußteils vergrößert. Schließt die Ausgießtulle in der Ausgangsstellung mit dem Basisteil des Verschlusses bündig ab, dann liegen die Bugel satt auf dem Basisteil auf, so daß das Fassen und Hochbiegen der Bugel wesentlich erschwert ist.

Ähnliche Probleme ergeben sich auch bei einem Verschlußteil, wie er in der EP-A 0 269 499 beschrieben ist.

Es ist Aufgabe der Erfindung, einen Verschluß der eingangs erwähnten Art zu schaffen, bei dem in der Ausgangsstellung die Ausgießtülle bundig mit dem Basisteil des Verschlußteils abschließen kann und die Bügel dennoch auf einfache Weise zum Lösen der Bügelplatte in eine Lage gebracht werden können, in der sie bequem gefaßt werden können.

Diese Aufgabe wird nach der Erfindung dadurch gelöst, daß der Balg einen Streckabschnitt aufweist, der bei Druck auf die Bügelplatte eine Auslenkung der Ausgießtülle über die Ausgangsstellung hinaus in eine Überhubstellung zuläßt, daß die Bügel in der Überhubstellung durch Anschlag an dem Basisteil des Verschlußteils im Bereich der Sollbruchstellen von der Bügelplatte getrennt und aus der Ebene derselben ausgelenkt sind, und daß mit dem Aufheben des Druckes der gestreckte Balg die Ausgießtülle mit der Bügelplatte in die Ausgangsstellung zurückstellt und die Bügel ihre ausgelenkte Stellung beibehalten.

Der Balg erlaubt durch Druck auf die Bügelplatte über den Streckabschnitt ein weiteres, begrenztes Eindrücken der Ausgießtülle in Richtung Behälteröffnung. Die Bügel werden beim Druck auf die Bügelplatte automatisch an den Sollbruchstellen von der Bügelplatte getrennt und aus der Ebene der Bügelplatte hochgestellt. Dabei dient das Basisteil des Verschlußteils als Auflage und Anschlag für die Bügel. Gibt man die Bügelplatte wieder frei, dann wird durch die Rückstellkraft des Streckabschnittes die Ausgießtülle in die Ausgangsstellung zurückgestellt. Jetzt stehen aber die Bügel an der Bügelplatte ab, können leicht gefaßt und zum Ausziehen des Balges und zum Drehen der nach Art einer Schraubkappe ausgebildeten Bügelplatte verwendet werden. Dabei genügt ein kleiner Überhub des Balges, der allein durch die Ausgestaltung des Streckabschnittes erreicht werden kann. Ist der Druck zum Erreichen des Überhubes des Balges entsprechend groß, dann ist ein kindersicherer Verschluß geschaffen.

Der Streckabschnitt ist nach einer besonders einfachen Ausgestaltung als Schlaufe ausgebildet. Dabei ist nach einer bevorzugten Ausgestaltung vorgesehen, daß die Schlaufe des Balges am Übergang von der Ausgießtülle zum Balg angeordnet und zur Bügelplatte hin offen ist.

Von dieser Ausgestaltung des Balges unbeeinflußt bleibt die Ausgestaltung der Siegelplatte und des Greifelementes. So kann nach wie vor vorgesehen sein, daß im Bereich des Überganges von der Ausgießtülle zum Balg die Ausgießtülle mittels einer Siegelplatte verschlossen ist, die über eine ringförmige Reißnaht in die Ausgießtülle übergeht und auf der der Bügelplatte zugekehrten Seite mit einem Greifelement versehen ist, sowie daß als Greifelement an der Siegelplatte ein Ausziehring oder eine Ausziehschlaufe angeformt ist.

Nach einer Ausgestaltung ist die Verbindung zwischen den Bügeln und der Bügelplatte so gelöst, daß die Enden von zwei Bügeln an diametralen Stellen der Bügelplatte angelenkt sind und im Abstand zum Umfang der Bügelplatte verlaufen und daß die Bügel zwischen ihren Anlenkstellen jeweils mit mindestens einer Sollbruchstelle mit der Bügelplatte verbunden sind.

Damit das Basisteil des Verschlußteils unabhängig von der Winkelstellung der aufgeschraubten Bügelplatte stets einen Anschlag für die Bügel beim Überhub der Ausgießtülle mit der Basisplatte bietet, ist die Ausgestaltung so vorgenommen, daß das Basisteil des Verschlußteils eine Innenhülse und einen Außenring aufweist, die als Aufnahme für einen die Behälteröffnung aufweisenden Anschlußstutzen bilden und daß die Innenhülse und der Außenring über einen Auflagering miteinander verbunden sind, der als Auflage und Anschlag für die Bügel der Bügelplatte dient.

Der Verschluß kann nach einer weiteren Ausgestaltung dadurch erweitert werden, daß im Bereich der Anlenkstellen der Bügel an der Bügelplatte ein hohlzylinderförmiger Verschlußring angeformt ist, der als Schraubring mit Innengewinde oder als Rastring mit Rastelementen ausgebildet ist, um zusätzlich an dem die Behälteröffnung bildenden Anschlußstutzen festgelegt zu werden.

Die Erfindung wird anhand eines in den Zeichnungen dargestellten Ausführungsbeispiels näher erläutert. Es zeigt:
- Fig. 1: im Schnitt einen Verschluß nach der Erfindung bei eingeschobener Ausgießtülle,
- Fig. 2: im Schnitt den Verschluß nach Fig. 1 beim Überhub und
- Fig. 3: im Schnitt den Verschluß nach dem Zurückstellen in die eingeschobene Stellung.

Der Verschluß nach der Erfindung weist ein Verschlußteil 10 auf, das aus einem Basisteil 11 und einer Ausgießtülle 17 besteht, wobei das Ausgießteil 17 über einen flexiblen Balg 15 einstückig mit dem Basisteil 11 verbunden ist. Dieses Verschlußteil 10 wird vorzugsweise im Kunststoff-Spritzgießverfahren aus einem entsprechend flexiblen Kunststoff hergestellt, wobei die Wandstärke des Balges 15 dessen Flexibilität beeinflußt.

Das Basisteil 11 hat eine größere Wandstärke und umfaßt eine Innenhülse 12 und einen Außenring 13, die über einen Auflagering 14 miteinander verbunden sind. Das Basisteil 11 bildet eine Aufnahme für den die Behälteröffnung aufweisenden Anschlußstutzen des Behälters, wobei die Innenhülse in die Behälteröffnung eingeführt wird. Die Ausgießtülle 17 trägt ein Außengewinde, auf das eine Bügelplatte 30 mit einem angeformten und mit einem Innengewinde versehenen Schraubansatz 32 aufgeschraubt ist. Im Übergangsbereich zum Balg 15 ist die Ausgießtülle 17 durch eine Siegelplatte 18 verschlossen. Die Siegelplatte 18 trägt auf der der Bügelplatte 30 zugekehrten Seite ein angeformtes Greifelement 19, das als Ausziehring oder Ausziehschlaufe ausgebildet sein kann. Der Übergang von der Siegelplatte 18 zu der Ausgießtülle 17 ist als ringförmige Reißnaht 20 ausgebildet, so daß nach dem Ausziehen der Ausgießtülle 17 in die Ausgießstellung die Siegelplatte 18 leicht entfernt werden kann.

Wie Fig. 2 zeigt, wird vorher auf die Bügelplatte 30 ein Druck ausgeübt, mit dem ausgehend von der Ausgangsstellung der Ausgießtülle 17 ein Überhub in Richtung Behälteröffnung ausgeführt wird. An der Bügelplatte 30 sind an diametral zueinander liegenden Anlenkstellen zwei Bügel 33 angelenkt, die im Abstand zum Umfang der Bügelplatte 30 verlaufen und in deren Ebene gehalten sind. Zwischen den Anlenkstellen der Bügel 33 an der Bügelplatte 30 ist jeder Bügel 33 über mindestens eine Sollbruchstelle 34 mit der Bügelplatte 30 verbunden und in deren Ebene gehalten. Die Bügel 33 liegen über dem Auflagering 14 des Basisteils 11, der beim Überhub als Anschlag dient. Da die Bügel 33 dem Überhub der Bügelplatte 30 nicht folgen können, werden die Sollbruchstellen 34 dabei automatisch getrennt und die Bügel 33 aus der Ebene der Bügelplatte 30 hochgebogen.

Damit dieser Überhub möglich ist, weist der Balg 15 einen Streckabschnitt 16 auf, der ein Verlängern des Balgs 15 in axialer Richtung zuläßt. Im Ausführungsbeispiel ist dieser Streckabschnitt 16 als Schlaufe ausgebildet, die unmittelbar in den Übergang von der Ausgießtülle 17 zum Balg 15 eingeschleift und zur Bügelplatte 30 hin offen ist. Beim Überhub nach Fig. 2 wird diese Schlaufe verkleinert, wie mit dem Bezugszeichen 16′ angedeutet ist, da jetzt der Abstand des inneren Endes der Ausgießtülle 17 zum Basisteil 11 vergrößert ist.

Wird die Bügelplatte 30 freigegeben, d.h. wird kein Druck mehr auf sie ausgeübt, dann wird aufgrund der im Streckabschnitt 16′ aufgebauten Eigenspannung der Balg 15 wieder in die Ausgangsstellung nach Fig. 1 zurückgestellt. Jetzt stehen aber die ausgelenkten Bügel 33 an der Bügelplatte 30 ab und können leicht gefaßt werden. Wie die Pfeile in Fig. 3 zeigen, werden die Bügel 33 zusammengeklappt und dienen dann als Handhabe zum Hochziehen und Lösen der Bügelplatte 30 von der Ausgießtülle 17. Dazu wird die Bügelplatte 30 mit dem Schraubansatz 32 von der Ausgießtülle 17 abgeschraubt. Die Bügelplatte 30 trägt innerhalb des Schraubansatzes 32 einen weiteren hülsenförmigen Ansatz 31, der in das freie Ende der Ausgießtülle 17 eingeführt ist, dieses verschließt und abdichtet.

Der Streckabschnitt 16 des Balges 15 kann auch an anderer Stelle des Balges 15 angeordnet und anders ausgebildet sein. Er muß nur ausgehend von der Ausgangsstellung der Ausgießtülle 17 einen begrenzten Überhub zulassen, mit dem die Sollbruchstellen zwischen den Bügeln 33 und der Bügelplatte 30 getrennt und die Bügel 33 durch Anschlag an dem Basisteil 11 des Verschlußteiles 11 dabei aus der Ebene der Bügelplatte 30 ausgelenkt werden.

Im Bereich der Anlenkstellen der Bügel 33 an der Bügelplatte 30 kann ein hohlzylinderförmiger Verschlußring 35 angeformt sein, der das Verschlußteil 10 abdeckt und eine zusätzliche Festlegung des Verschlusses am Anschlußstutzen des Behälters ermöglicht. Im Ausführungsbeispiel ist der Verschlußring 35 als Schraubring mit Innengewinde ausgebildet. Der Verschlußring 35 kann auch als Rastring mit Rastelementen ausgebildet sein.

An der Bügelplatte 30 können zusätzliche Bügel angeformt sein, die zum Basisteil 11 hin einen Abstand aufweisen. Diese zusätzlichen Bügel können direkt gefaßt und hochgebogen werden, ohne daß die Ausgießtülle 17 einen Überhub ausführen muß. Die Bügelplatte 30 läßt sich daher auf zwei Arten von der Ausgießtülle 17 lösen.

## Patentansprüche

1. Verschluß für Behälteröffnungen mit einem Verschlußteil aus Basisteil (11) und Ausgießtülle (17), die mittels eines flexiblen Balges (15) einstückig mit dem Basisteil (11) verbunden und die beim Ausgießen mittels des Balges (15) aus einer Ausgangsstellung mit eingeschobener Ausgießtülle (17) in eine Ausgießstellung mit ausgezogener Ausgießtülle (17) gebracht ist, bei dem im geschlossenen Zustand des Behälters auf die Ausgießtülle (17) eine Bügelplatte (30) mit Schraubansatz (32) und angeformten Bügeln (33) aufgeschraubt ist, wobei die Bügel (33) mittels Sollbruchstellen (34) in der Ebene der Bügelplatte (30) gehalten sind,
dadurch gekennzeichnet,
daß der Balg (15) einen Streckabschnitt (16) aufweist, der bei Druck auf die Bügelplatte (30) eine Auslenkung der Ausgießtülle (17) über die Ausgangsstellung hinaus in eine Überhubstellung zuläßt,
daß die Bügel (33) in der Überhubstellung durch Anschlag an dem Basisteil (11) des Verschlußteils (10) im Bereich der Sollbruchstellen (34) von der Bügelplatte (30) getrennt und aus der Ebene derselben gelenkt sind, und
daß mit dem Aufheben des Druckes der gestreckte Balg (15) die Ausgießtülle (17) mit der Bügelplatte (30) in die Ausgangsstellung zurückstellt und die Bügel (33) ihre ausgelenkte Stellung beibehalten.

2. Verschluß nach Anspruch 1,
dadurch gekennzeichnet,
daß der Balg (15) in der Ausgangsstellung einen als Schlaufe (16) ausgebildeten Streckabschnitt (16) aufweist.

3. Verschluß nach Anspruch 1 oder 2,
dadurch gekennzeichnet,
daß die Schlaufe (16) des Balges (15) am Übergang von der Ausgießtülle (17) zum Balg (15) angeordnet und zur Bügelplatte (30) hin offen ist.

4. Verschluß nach einem der Ansprüche 1 bis 3,
dadurch gekennzeichnet,
daß im Bereich des Überganges von der Ausgießtülle (17) zum Balg (15) die Ausgießtülle (17) mittels einer Siegelplatte (18) verschlossen ist, die über eine ringförmige Reißnaht (20) in die Ausgießtülle (17) übergeht und auf der der Bügelplatte (30) zugekehrten Seite mit einem Greifelement (19) versehen ist.

5. Verschluß nach Anspruch 4,
dadurch gekennzeichnet,
daß als Greifelement (19) an der Siegelplatte (18) ein Ausziehring oder eine Ausziehschlaufe angeformt ist.

6. Verschluß nach einem der Ansprüche 1 bis 5,
dadurch gekennzeichnet,
daß die Enden von zwei Bügeln (33) an diametralen Stellen der Bügelplatte (30) angelenkt sind und im Abstand zum Umfang der Bügelplatte (30) verlaufen und
daß die Bügel (33) zwischen ihren Anlenkstellen jeweils mit mindestens einer Sollbruchstelle (34) mit der Bügelplatte (30) verbunden sind.

7. Verschluß nach einem der Ansprüche 1 bis 6,
dadurch gekennzeichnet,
daß das Basisteil (11) des Verschlußteils (10) eine Innenhülse (12) und einen Außenring (13) aufweist, die als Aufnahme für einen die Behälteröffnung aufweisenden Anschlußstutzen bilden und
daß die Innenhülse (12) und der Außenring (13) über einen Auflagering (14) miteinander verbunden sind, der als Auflage und Anschlag für die Bügel (33) der Bügelplatte (30) dient.

8. Verschluß nach einem der Ansprüche 1 bis 7,
dadurch gekennzeichnet,
daß im Bereich der Anlenkstellen der Bügel (33) an der Bügelplatte (30) ein hohlzylinderförmiger Verschlußring (35) angeformt ist, der als Schraubring mit Innengewinde oder als Rastring mit Rastelementen ausgebildet ist.

9. Verschluß nach einem der Ansprüche 1 bis 8,
dadurch gekennzeichnet,
daß an der Bügelplatte (30) zusätzliche Bügel angebracht sind, die in der Ausgangsstellung der Ausgießtülle (17) zum Basisteil (11) hin in einem Abstand angeordnet sind.

## Claims

1. Closure for container openings, having a closure member formed from base member (11) and pouring spout (17), which is integrally connected to the base member (11) by means of a flexible bellows (15) and, during the pouring process, is brought by means of the bellows (15) from an initial position, where the pouring spout (17) is retracted, into a pouring position, where the pouring spout (17) is extended, wherein, when the container is in its closed state, a clamping plate (30) together with screw extension (32) and moulded-on clamps (33) are screwed onto the pouring spout (17), the clamps (33) being retained in the plane of the clamping plate (30) by means of intended breaking points (34), characterised in that the bellows (15) has a stretch portion (16), which permits a deflection of the pouring spout (17) beyond the initial position into an overstrain position when pressure is applied to the clamping plate (30), in that the clamps (33) are separated from the clamping plate (30) in the region of the intended breaking points (34) in the overstrain position by means of a stop member on the base member (11) of the closure member (10) and guided from the plane of said clamping plate, and in that, when the pressure is removed, the expanded bellows (15) resets the pouring spout (17) together with the clamping plate (30) into the initial position, and the clamps (33) retain their deflected position.

2. Closure according to claim 1, characterised in that, in the initial position, the bellows (15) has a stretch portion (16) which is configured as a loop (16).

3. Closure according to claim 1 or 2, characterised in that the loop (16) of the bellows (15) is disposed at the transition between the pouring spout (17) and the bellows (15) and is open towards the clamping plate (30).

4. Closure according to one of claims 1 to 3, characterised in that, in the region of the transition between the pouring spout (17) and the bellows (15), the pouring spout (17) is closed by means of a sealing plate (18), which extends into the pouring spout (17) via an annular tearing seam (20) and is provided with a gripping means (19) on the side facing the clamping plate (30).

5. Closure according to claim 4, characterised in that a pull ring or an extractor loop is moulded on the sealing plate (18) as a gripping means (19).

6. Closure according to one of claims 1 to 5, characterised in that the ends of two clamps (33) are pivotally mounted at diametric locations of the clamping plate (30) and extend at a spacing from the periphery of the clamping plate (30), and in that the clamps (33) are each connected to the clamping plate (30) by at least one intended breaking point (34) between their pivotal mounting positions.

7. Closure according to one of claims 1 to 6, characterised in that the base member (11) of the closure member (10) has an internal sleeve (12) and an external ring (13) which together form a receiving means for a connection-piece having the container opening, and in that the internal sleeve (12) and the external ring (13) are interconnected via a supporting ring (14), which serves as a supporting and stop means for the clamps (33) of the clamping plate (30).

8. Closure according to one of claims 1 to 7, characterised in that, in the region of the pivotal mounting positions of the clamps (33), a hollow-cylindrical closure ring (35) is moulded on the clamping plate (30) and is configured as a screw ring with an internal thread or as a locking ring with locking means.

9. Closure according to one of claims 1 to 8, characterised in that additional clamps are mounted on the clamping plate (30) and are disposed at a spacing from the base member (11) when the pouring spout (17) is in its initial position.

## Revendications

1. Fermeture pour orifice de récipient avec un élément de fermeture constitué par un élément de base (11) et un bec verseur (17), lequel au moyen d'un soufflet flexible (15) est relié à l'élément de base (11) et en fait partie intégrante et lequel lors du déversement est au moyen du soufflet (15) déplacé depuis une position d'origine à bec verseur (17) entré vers une position de déversement à bec verseur (17) extrait, fermeture sur laquelle, lorsque le récipient est à l'état fermé, une plaque (30) à étriers dotée d'un épaulement fileté (32) et d'étriers (33) formés sur la plaque (30) est vissée sur le bec verseur, les étriers (33) étant au moyen de points de rupture de consigne (34) maintenus dans le plan de la plaque (30) à étriers,
caractérisée par le fait
que le soufflet (15) présente un tronçon d'étirage (16), qui lorsqu'une pression est exercée sur la plaque (30) à étriers autorise un dépassement du bec verseur (17) au-delà de la position d'origine vers une position de dépassement de course,
que dans la position de dépassement de course, en venant buter contre l'élément de base (11) de l'élément de fermeture (10) dans la région des points de rupture de consigne (34), les étriers (33) sont séparés de la plaque (30) à étriers et sont articulés hors du plan de celle-ci, et
que lorsque la pression n'est plus exercée, le soufflet (15) étiré ramène le bec verseur (17) avec la plaque (30) à étriers dans la position d'origine et que les étriers (33) conservent leur position d'articulation.

2. Fermeture suivant la revendication 1,
caractérisée par le fait
que dans la position d'origine, le soufflet (15) présente un tronçon d'étirage (16) ayant la forme d'une boucle (16).

3. Fermeture suivant la revendication 1 ou la revendication 2,
caractérisée par le fait
que la boucle (16) du soufflet (15) est disposée à l'endroit de transition du bec verseur (17) vers le soufflet (15) et est ouverte en direction de la plaque (30) à étriers.

4. Fermeture suivant l'une quelconque des revendications de 1 à 3,
caractérisée par le fait
que dans la région de la transition entre le bec verseur (17) et le soufflet (16), le bec verseur (17) est fermé au moyen d'une plaque de scellage (18), qui par l'intermédiaire d'un cordon de rupture de forme annulaire (20) se raccorde au bec verseur (17) et qui sur le côté orienté vers la plaque (30) à étriers est dotée d'un élément de préhension (19).

5. Fermeture suivant la revendication 4,
caractérisée par le fait
qu'en tant qu'élément de préhension (19) il est formé sur la plaque de scellage (18) une bague de traction ou une boucle de traction.

6. Fermeture suivant l'une quelconque des revendications de 1 à 5,
caractérisée par le fait
que les extrémités de deux étriers (33) sont articulées sur la plaque (30) à étriers en des points diamétralement opposés et sont disposées à distance de la périphérie de la plaque (30) à étriers et
que les étriers (33) sont, entre leurs points d'articulation, reliés par l'intermédiaire d'au moins un point de rupture de consigne (34) à la plaque (30) à étriers.

7. Fermeture suivant l'une quelconque des revendications de 1 à 6,
caractérisée par le fait
que l'élément de base (11) de l'élément de fermeture (10) présente une douille intérieure (12) et une bague extérieure (13) qui servent de logement pour une tubulure de raccordement présentant l'orifice de récipient et que la douille intérieure (12) et la bague extérieure (13) sont reliées par l'intermédiaire d'une bague d'appui (12), qui sert d'appui et de butée pour les étriers (33) de la plaque (30) à étriers.

8. Fermeture suivant l'une quelconque des revendications de 1 à 7,
caractérisée par le fait
que dans la région des points d'articulation des étriers (33) sur la plaque (30) à étriers est formée une bague de fermeture (35) en forme de cylindre creux, laquelle a la forme d'une bague à visser avec un filetage intérieur ou d'une bague d'encliquetage avec des éléments d'encliquetage.

9. Fermeture suivant l'une quelconque des revendications de 1 à 8,
caractérisée par le fait
que sur la plaque (30) à étriers sont prévus des étriers supplémentaires, lesquels dans la position d'origine du bec verseur (17) sont disposés à distance à l'égard de l'élément de base (11).
